# FASCICULE DE BREVET EUROPEEN

(11) **EP 0 448 683 B1**
(45) Date de publication et mention de la délivrance du brevet: **11.01.1995**
(21) Numéro de dépôt: 90915488.2
(22) Date de dépôt: 12.10.1990
(51) Int. Cl.: B41J 2/135

(54) **TETE D'IMPRESSION A JET D'ENCRE**
TINTENSTRAHLDRUCKKOPF
INK JET PRINTING HEAD

(30) Priorité: 16.10.1989 FR 8913719
(43) Date de publication de la demande: 02.10.1991
(73) Titulaire: IMAJE S.A., 26500 Bourg les Valence (FR)
(72) Inventeur: REGNAULT, Luc, F-26760 Monteleger (FR); BONNET, Eric, F-26120 Chabeuil (FR)
(74) Mandataire: Dubois-Chabert, Guy
(86) Numéro de dépôt international: FR9000730
(87) Numéro de publication internationale: WO9105663

(56) Documents cités:
- WO-A-84/03474
- US-A- 3 956 756
- US-A- 4 060 804
- US-A- 4 219 822
- US-A- 4 794 407
- IBM TECHNICAL DISCLOSURE BULLETIN. volume 16, No.3, August 1973, NEW YORK US pages 756-757; Joseph, D.L. et al: "GUTTER FOR SYNCHRONIZED INK JET PRINTING"

## Description

L'invention concerne une tête d'impression à jet d'encre destinée notamment à l'impression de caractères de grandes dimensions. Elle concerne également tout procédé mettant en oeuvre une telle tête.

Les applications de l'impression par jet d'encre sont de plus en plus nombreuses, et conduisent à rechercher chaque jour de meilleures performances. Un problème se pose notamment au niveau de l'obtention de caractères de grandes dimensions, tels qu'on les rencontre actuellement dans les applications de la technique du jet d'encre relative aux impressions dites codes-barres notamment dans le brevet US-A-3 956 756. Il s'est donc avéré souhaitable de trouver une solution à ce problème.

On sait que les spécifications propres aux impressions codes-barres imposent d'une part la hauteur, d'autre part l'épaisseur; enfin, le positionnement relatif des caractères (ou barres) comme cela est décrit par exemple dans le brevet US-A-4 219 822.

La présente invention a pour but de satisfaire à ces exigences en assurant la précision requise sur ces paramètres, et ceci, en mettant en oeuvre la technique du jet d'encre tout en restant dans des limites d'encombrements minimales. Pour cela, la Demanderesse a eu l'initiative de faire coopérer entre elles, dans un même boîtier, au moins deux buses de telle sorte que les trames, réalisées à partir du jet émis par chacune de ces buses, se raccordent entre elles, augmentant d'autant les dimensions des trames. Il ne s'agit pas d'accoler purement et simplement deux têtes d'impression du type standard, car une telle solution conduirait à une complexité de commande et à un encombrement tels que cette solution se trouverait difficilement exploitable.

Il s'agit, en revanche, de faire coopérer, comme cela vient d'être dit, dans un même boîtier, une pluralité de buses alimentées par un même circuit d'encre et fournissant une pluralité de jets de gouttes d'encre destinées à se raccorder, les gouttes non utilisées étant récupérées dans un module de récupération commun à toutes les buses.

L'invention concerne plus précisément une tête d'impression à jet continu de liquide, projetant des gouttes d'encre chargées et défléchies, destinées à former une trame continue sur un support, comportant, dans un boitier unique, au moins deux corps de modulation ayant des buses d'éjection alimentées par un circuit d'encre commun, un module de récupération des gouttes non utilisées qui est commun à tous les jets et a une seule sortie de récupération, des moyens de contrôle des jets de gouttes émis par chacune des buses de telle sorte que chaque trame imprimée sur le support par les buses adjacentes est continue, caractérisée en ce que
ledit boîtier comprend une embase qui est fermée d'un côté par un fond amovible délimitant un compartiment logeant les canalisations d'amenée d'encre dudit circuit d'encre commun et une canalisation unique de récupération reliée audit module de récupération et des circuits de commande électrique desdits moyens de contrôle,
et en ce que ladite embase supporte de l'autre côté de façon solidaire des supports desdits moyens de régulation qui comprennent chacun un canon porte-buse dont la rotation est assurée par une bride et un écrou, et en ce qu'elle a des trous oblongs coopérant avec des excentriques solidaires desdits supports pour assurer le pivotement de chaque jet d'encre vers ledit module de récupération (30) et d'autres trous oblongs (12) coopérant avec d'autres excentriques solidaires desdits supports pour assurer le centrage correct de chaque jet d'encre dans son électrode de charge respective positionnée sur l'embase (100), lesdites électrodes de charge étant utilisées pour appliquer une charge électrique auxdits jets d'encre.

L'invention sera mieux comprise à l'aide des explications qui vont suivre et des figures jointes parmi lesquelles :
- la figure 1 représente schématiquement, et en vue éclatée, un boîtier de la tête d'impression, conforme à l'invention, avec ses principaux composants;
- la figure 2 illustre schématiquement l'un des composants de la figure 1;
- la figure 3 est un schéma du module de récupération et la figure 4 est une vue en plan de ce module, qui contribue à illustrer comment il fonctionne;
- la figure 5 illustre un support destiné à être placé sur le boîtier de la figure 1;
- la figure 6 illustre un premier capot destiné à être rendu solidaire du support de la figure 5, ainsi qu'un ombilic et un second support mis en oeuvre lorsque la tête selon l'invention fonctionne précisément avec un ombilic;
- la figure 7 est un schéma explicatif du séquencement assurant la charge des gouttes;
- la figure 8 est une représentation schématique de l'agencement des circuits logiques de séquencement;
- la figure 9 est un schéma explicatif complémentaire.

Pour plus de clarté, les mêmes éléments portent les mêmes références dans toutes les figures.

Dans une application relative à l'inscription de codes-barres, l'épaisseur du code impose pour un couple encre/support imprimé, le diamètre des buses. La hauteur du code à imprimer impose, avec la vitesse d'impression, le nombre de buses à intégrer dans la tête d'impression, ainsi que le nombre de gouttes imprimées dans une trame pour chaque buse. Dans l'exemple non limitatif décrit ci-après, le nombre de buses est de deux. Le positionnement relatif des barres nécessite, quant à lui, une coopération des différentes buses, tant que le plan des réglages mécaniques que sur le plan de l'électronique de commande.

La tête d'impression dans sa variante bibuse conforme à l'invention, est maintenant décrite et illustrée au moyen des figures 1 à 5 auxquelles on se réfère simultanément pour une meilleure compréhension de la description.

Selon une caractéristique de l'invention cette tête d'impression est constituée d'un boîtier (1) unique équipé d'un fond amovible (2) qui vient s'appliquer contre l'embase (100) du boîtier (1) en délimitant un compartiment dans lequel se loge les canalisations d'amenée et l'unique canalisation de récupération de l'encre, ainsi que tous les circuits de commandes électriques (non représentés). L'étanchéité est assurée au moyen d'un joint (3). Sur l'avant du boîtier (1), on a représenté, prêts à être rendus solidaires de l'embase (100), les deux corps de modulation (A) et (B) qui sont plus clairement visibles sur la figure 2. On y retrouve deux supports (6a, 6b) portant chacun le canon porte-buses (200) qui vient s'emboîter à travers une entretoise (201) dans ces supports. Des joints (j₁, j₂) assurent l'étanchéité à ce niveau. La partie droite de la figure vient normalement dans le prolongement de la partie gauche. Donc le raisonateur (203) s'emboîte à son tour dans le canon porte-buses (200). Il est bridé par la bride (205), l'étanchéité étant assurée par le joint (j₃). Un écrou (206) permet de serrer l'ensemble et permet également, en coopération avec la bride (205), d'orienter le canon comme cela est dit ci-dessous. Sur la figure 1, on a seulement référencé la bride (205), le canon (200) et l'écrou (206), relatifs au corps de modulation (B), pour des raisons de clarté de dessin, mais ces éléments sont identiques pour les deux corps de modulation (A) et (B).

Selon une caractéristique de l'invention, ces corps de modulation (A) et (B) sont donc portés par un support de canon (6a), (6b), et des réglages sont prévus au niveau de ces corps de modulation pour assurer, pour l'un et l'autre module (A) et (B), le bon alignement du jet.

Il s'agit:
a) des premiers moyens permettant la rotation du canon selon la flèche (f) dans le but d'amener le jet dans un plan parallèle à la face d'appui des supports (6a) et (6b). Cette rotation est obtenue au moyen d'un outil introduit dans les trous (210) prévus à cet effet à la périphérie du canon porte-buses. Pour que cette rotation soit possible, il suffit d'agir comme cela a été dit précédemment sur l'écrou (206) et la bride (205);
b) des seconds moyens capables d'assurer le pivotement dans un premier plan, de manière à amener le jet de gouttes non chargées, donc non utilisées, parfaitement dans la gouttière de récupération;
c) des troisièmes moyens capables de rattraper les erreurs de positionnement des pièces entre elles pour assurer le centrage correct du jet dans les électrodes de charge.

Ces résultats sont obtenus pour les points (b) et (c) au moyen d'excentriques évoluant dans des trous oblongs (11) et (12). Tous ces moyens de réglage permettent donc de ramener les jets dans la gouttière et d'ajuster le centrage du jet par rapport aux électrodes de charge et de déflexion.

On retrouve sur l'embase (100) du boîtier (1), dans une zone (101) délimitée par un carré tracé en pointillés, l'ensemble des passages prévus pour la circulation de l'encre et électrique, ainsi que les passages pour les excentriques de réglage et les vis de fixation des supports (6a) et (6b).

Sur l'embase (100) du boîtier (1), on retrouve également les électrodes de charge (20) et (21), ainsi que les électrodes de détection de charge (22), (23) et enfin, les électrodes de déflexion (24), (25). Un couvercle non représenté, opposé au fond (2), protège tous ces composants.

Les gouttes non utilisées sont récupérées au niveau d'un module de récupération (30) qui présente, selon l'invention, la caractéristique d'être commun pour les deux buses, et de fonctionner de telle sorte qu'il reçoive les gouttes non chargées et renvoie l'encre récupérée par une seule canalisation vers le circuit d'encre générale.

Ce module (30) de récupération est plus clairement exposé sur la figure 3 et sur la figure 4 qui est une vue en plan. Chacun des jets est récupéré dans deux pipes réceptrices (31) et (32) qui amènent l'encre dans le module (30) par les orifices (O₁) et (O₂). Ces pipes réceptrices sont en communication avec une canalisation générale (33) de récupération, équipée d'un boisseau (34) qui autorise ou interdit la circulation de l'encre vers la canalisation générale et unique (35) de retour de l'encre, chargée de ramener par l'embout de sortie (350) l'encre vers le circuit d'encre. Des trous (36), (37) sont prévus, tangents à la circulation de l'encre, sur le trajet allant des pipes à la canalisation (33), pour servir de logement à des électrodes (360) et (370) coopérant avec le raccord (350) placé dans la canalisation générale (35) de retour de l'encre vers le circuit d'alimentation générale, pour mesurer l'impédance électrique du mélange d'encre et d'air qui se trouve entre le raccord (350) et les électrodes (360), (370), et détecter toute anomalie pouvant survenir. Si la résistance est trop grande, cela signifie que l'encre ne circule pas et donc que la buse concernée est bouchée ou que le jet est mal récupéré. Un connecteur métallique (371) et une plaque métallique de décharge électrostatique (400) du module (30) sont prévus. Des moyens de bloquage (39), (40) sont également prévus pour maintenir en position les pipes (31), (32), ainsi que des moyens de fixation (41) pour la fixation de cette plaque sur le module (30), le connecteur (371) étant rendu solidaire de la vis (41). Les différentes pièces de la tête étant en plastique, les charges électrostatiques peuvent apparaître. La plaque (400) est mise en regard des pièces à marquer pour faire un écran électrostatique qui évite aux charges électrostatiques de s'accumuler au droit du passage des gouttes, ce qui pourrait influencer leur trajectoire. Sur la figure 4 apparaissent des trous (150), (151) rendus nécessaires pour des raisons de réalisation des canaux (153), (154), trous qui sont rebouchés en permanence.

Selon une autre caractéristique importante de l'invention, le boîtier (1) (figure 1) comporte une face d'appui (50) équipée d'un joint (51) destiné à recevoir un support (52) illustré sur la figure 5.

Ce dernier présente une première face (53) dont le profil épouse celui de la face d'appui (50) du boîtier (1). La solidarisation des deux pièces se fait par tout moyen connu, et l'étanchéité est assurée par le joint (51). Le support (52) présente une seconde face d'appui (54) parallèle à la première et dont le profil est sensiblement circulaire. C'est lui qui recevra le capot (70) dit "capot ADP" car il protège le circuit d'amplification de la détection de phase, capot visible sur la figure 6. Le support (52) comporte un élément (55) destiné à porter, selon l'invention, un répartiteur d'encre (56) communiquant avec le circuit d'encre générale par deux embouts (57) d'entrée et de sortie (58) situés en amont. A la sortie du répartiteur (56), on trouve (en aval) deux canalisations (60, 61) d'alimentation et deux canalisations (62, 63) de purge. Ce répartiteur (56) reçoit du circuit d'encre générale qui, selon une caractéristique de l'invention, est le même pour toutes les buses, l'alimentation en encre par l'embout (58) et renvoie vers ce circuit par l'embout (57), l'encre de purge. Une seule canalisation reliée à l'embout (350) assure le recyclage de l'encre récupérée au niveau du module de récupération (30). Cette canalisation non visible peut être intégrée dans l'ombilic (72) lorsqu'il s'agit d'une variante dite "à ombilic".

Ce support (52) comporte également des profils tels que (69) sur lesquels est fixée la carte de commande électronique (ADP).

Un joint (65) assure l'étanchéité entre la seconde face d'appui (54) du support (52) et le capot ADP (70) illustrée sur la figure 6.

Selon une autre caractéristique de l'invention, une tête d'impression selon l'invention est donc équipée d'un capot ADP (70). Sa base (71) épouse le profil de la face (54) du support (52) et est rendue solidaire de celui-ci par des moyens de fixation (P₁) et (P₂). Deux options existent: la première correspond aux applications de la tête d'impression sans ombilic et la seconde aux applications avec ombilic. Sur la figure 6, se trouve représentée la variante avec ombilic (72), mais si l'on fait abstraction de ce dernier, on obtient la représentation de la première variante. Dans ce cas donc, le capot ADP (70) est rendu solidaire du support (52) par tout moyen connu, sans oublier le joint (65). Sa seconde face (73) est elle-même directement rendue solidaire du circuit d'encre (non représenté). Son profil de révolution permet, au moyen d'un élément d'adaptation connu en soi, d'orienter la tête par rapport au corps principal de l'imprimante. Les connexions électriques d'une part, et les canalisations d'encre d'autre part, sont directement connectées respectivement à la carte de commande électronique (ADP) (74) et au répartiteur d'encre (56). La carte de commande électronique (74) est maintenue en place à l'intérieur du capot (70) grâce aux pièces (75) qui viennent en appui sur les profils (69) du support (52).

Dans la variante mettant en oeuvre un ombilic (72), celui-ci comporte à l'une de ses extrémités un premier embout (76) équipé d'une collerette (77) comportant une pluralité de trous de fixation (78). Cette collerette (77) vient en appui à l'intérieur du capot (70) et est fixée par ces trous de fixation à la face interne (73') du capot (70). L'autre extrémité de l'ombilic (72) comporte un second embout (79) équipé d'un écrou (80) et d'une tige filetée (81). Un second capot (82) dit "capot d'ombilic" reçoit cet embout (79) dont la tige filetée (81) traverse le trou (83), le tout étant bloqué par un écrou (84). Des joints (85), (86) assurent l'étanchéité. La face supérieure (87) du capot d'ombilic (82) est rendue solidaire du circuit d'encre (non représenté).

La tête d'impression comporte une pluralité de buses, chacune d'elles comportant des moyens de règlage du jet, indépendants pour chacune des buses, et un module de récupération de l'encre unique avec une seule canalisation de retour de l'encre vers le circuit général.

Comme cela a déjà été dit précédemment, la tête d'impression, conforme à l'invention, permet de faire coopérer entre elles au moins deux corps de modulation (A) et (B) de telle sorte que les trames, réalisées à partir du jet émis par chacune des buses, se raccordent entre elles, augmentant d'autant les dimensions de trames.

Le positionnement des barres nécessite, quant à lui, une coopération des différentes buses, tant sur le plan des réglages mécaniques, que sur le plan de l'électronique de commande. Cette coopération est maintenant décrite. Il s'agit d'un procédé de mise en oeuvre des moyens précédemment décrits, avec des moyens électroniques de commande adaptés, conduisant à un exemple d'application.

Dans la mise en oeuvre de cette application, les codes à barres sont imprimés par juxtaposition et raccordement des trames émises par les buses adjacentes.

Selon une première caractéristique de l'invention, l'ordre de séquencement des gouttes et la tension de charge de celles-ci dans la trame, sont en ordre croissant, de manière à ce que, malgré la vitesse du défilement relatif de la tête d'impression par rapport au support, la trame conserve un aspect rectiligne.

Selon une deuxième caractéristique de l'invention, le séquencement des trames imprimées par les deux buses adjacentes est réalisé en cascade afin que les trames imprimées soient dans le prolongement l'une de l'autre, et réalisent ainsi une barre de grande hauteur, quelque soit la vitesse de défilement du support. Cette caractéristique est illustrée au moyen du schéma représenté sur la figure 7. Il s'agit des deux diagrammes de la fonction (Vc), tension de charge des gouttes en fonction du temps pour chacune des deux buses adjacentes référencées ici (n) et (n+1). On voit sur ce schéma que la tension de charge est croissante et avec des paliers durant un temps (ϑ') pendant le temps $\text{(t₂-t₁) = (ϑ)}$ pour l'un des jets, et $\text{(t₂-t₃) = (ϑ)}$ pour l'autre jet. Ces deux durées (ϑ) sont égales entre elles.

On obtient ce résultat en respectant une logique de séquencement illustrée sur la figure 8. Le signal (S₁) au temps (t₁) de démarrage de la séquence d'impression est envoyé dans le circuit logique de séquencement (Cₙ) d'impression, correspondant au jet émis par la buse (n). En fin d'impression d'une trame par (n), le signal (S₂) au temps (t₂) déclenche le circuit logique (Cₙ+1) de séquencement d'impression commandant le jet de la buse (n+1) jusqu'à la fin d'impression de la trame correspondante (t₃).

Selon une troisième caractéristique de l'invention, la tête d'impression doit être orientée autour d'un axe (OZ) perpendiculaire au plan du support à imprimer (x, o, y) de manière à compenser l'inclinaison (α) éventuelle de la trame sur l'axe (y), qui résulte de la combinaison d'une vitesse relative (V) de défilement du support et de l'envoi d'une série de gouttes successives pour imprimer la trame pendant la durée (ϑ). Ces paramètres sont liés par la relation:

$\text{2Vϑ = H tg (α)}$

où H est la hauteur de la trame résultante (T) imprimée.

On voit sur la figure 8, la combinaison des gouttes en vol dans le plan de déflexion des deux buses (n) et (n+1); le plan du support (x, o, y), et la trame résultante (T) de hauteur (H) sur le support défilant à la vitesse (V).

L'invention trouve son application dans les techniques de marquage par jet d'encre, notamment pour l'impression des grands caractères (logo, graphique) et les codes-barres.

## Revendications

1. Tête d'impression à jet continu de liquide, projetant des gouttes d'encre chargées et défléchies, destinées à former une trame continue sur un support, comportant, dans un boîtier unique (1), au moins deux corps de modulation (A et B) ayant des buses d'éjection alimentées par un circuit d'encre commun, un module de récupération (30) des gouttes non utilisées qui est commun à tous les jets et a une seule sortie de récupération (350), des moyens de contrôle des jets de gouttes émis par chacune des buses de telle sorte que chaque trame imprimée sur le support par les buses adjacentes est continue, caractérisée en ce que
ledit boîtier (1) comprend une embase (100) qui est fermée d'un côté par un fond amovible (2) délimitant un compartiment logeant les canalisations d'amenée d'encre dudit circuit d'encre commun et une canalisation unique de récupération reliée audit module de récupération (30) et des circuits de commande électrique desdits moyens de contrôle,
et en ce que ladite embase (100) supporte de l'autre côté de façon solidaire des supports (6ₐ, 6_{b}) desdits moyens de régulation (A et B) qui comprennent chacun un canon porte-buse (200) dont la rotation est assurée par une bride (205) et un écrou (206), et en ce qu'elle a des trous oblongs (11) coopérant avec des excentriques solidaires desdits supports pour assurer le pivotement de chaque jet d'encre vers ledit module de récupération (30) et d'autres trous oblongs (12) coopérant avec d'autres excentriques solidaires desdits supports pour assurer le centrage correct de chaque jet d'encre dans son électrode de charge respective positionnée sur l'embase (100), lesdites électrodes de charge étant utilisées pour appliquer une charge électrique auxdits jets d'encre.

2. Tête d'impression selon la revendication 1, caractérisée en ce que ce module de récupération (30) comporte pour chaque jet une pipe réceptrice (31), (32) amenant l'encre dans une canalisation générale (33) équipée d'un boisseau (34) qui autorise ou interdit la circulation de l'encre vers une sortie unique (350) de récupération reliée au circuit d'encre commun.

3. Tête d'impression selon la revendication 2, caractérisée en ce que des trous (36), (37) sont prévus tangents à la circulation de l'encre pour servir de logement à des électrodes (360), (370), lesdits trous coopérant avec le raccord de sortie (350), pour mesurer l'impédance électrique du mélange d'encre et d'air qui se trouve entre le raccord (350) et ces deux électrodes (360), (370).

4. Tête d'impression selon la revendication 3, caractérisée en ce qu'une plaque métallique (400), rendue solidaire du module de récupération (30), assure la fonction d'écran électrostatique, évitant ainsi aux charges électrostatiques de s'accumuler au droit du passage des gouttes.

5. Tête d'impression selon l'une des revendications 1 à 4, caractérisée en ce que le boîtier (1) comporte une face d'appui (50) destinée à recevoir un support (52) présentant une première face (53) dont le profil épouse celui de la face d'appui (50) et une seconde face (54) dont le profil est sensiblement circulaire, destiné à recevoir une pièce dite "capot ADP" (70).

6. Tête d'impression selon la revendication 5, caractérisée en ce que ce support (52) comporte des profils (69) sur lesquels est fixée la carte de commande électronique ADP (74) maintenue en place à l'intérieur du capot (70).

7. Tête d'impression selon la revendication 6, caractérisée en ce que ce capot ADP (70), de forme circulaire, peut être fixé sur le corps principal de l'imprimante de manière que l'ensemble de la tête d'impression soit orientable.

8. Tête d'impression selon la revendication 6, caractérisée en ce que le capot ADP (70) reçoit un ombilic (72) comportant un premier embout (76) équipé d'une collerette (77) destinée à venir en appui à l'intérieur de ce capot (70), et un second embout (79) destiné à recevoir un second capot (82) dit "d'ombilic", rendu solidaire de l'imprimante.

9. Procédé de mise en oeuvre d'une tête d'impression selon l'une des revendications 1 à 8, caractérisée en ce que, pour l'obtention de codes à barres, l'ordre de séquencement des gouttes et la tension de charge de celles-ci dans la trame sont en ordre croissant.

10. Procédé selon la revendication 9, caractérisée en ce que le séquencement des trames imprimées par les buses adjacentes est réalisé en cascade afin que les trames imprimées soient dans le prolongement l'une de l'autre.

11. Procédé selon l'une des revendications 9 et 10, caractérisé en ce que la tête est orientable autour d'un axe (OZ) perpendiculaire au plan du support à imprimer (x, o, y) de manière à compenser l'inclinaison (α) de la trame sur l'axe (oy).

## Claims

1. A continuous liquid jet printhead projecting drops of charged and deflected ink, designed to form a continuous line on a support, having in a single housing (1) at least two modulation bodies (A and B) with ejection buses supplied by a common ink circuit, a recovery module (30) for unused drops which is common to all the jets and has a single recovery outlet (350), means for controlling the jets of drops emitted by each of the buses so that each line printed on the support by the adjacent buses is continuous, characterised in that the housing (1) has a base (100) which is closed at one side by means of a removable bottom (2) delineating a compartment housing the ink supply channels of the common ink circuit and a single recovery channel linked to the recovery module (30) and electric command circuits for the control means, and in that the base (100) supports on the other side integrally with the supports (6a, 6b) the regulating means (A and B) which each comprise a bus-carrier housing (200) which is rotated by a collar (205) and a screw cap (206) and in that it has oblong apertures (11) co-operating with eccentrics integral with the supports to ensure that each ink jet pivots towards the recovery module (30) and other oblong apertures (12) co-operating with other eccentrics integral with the supports to ensure that each ink jet is correctly centred in its charging electrode positioned respectively on the base (100), the charging electrodes being used to apply an electric charge to the ink jets.

2. A printhead in accordance with claim 1, characterised in that this recovery module (30) has for each ink jet a receiving pipe (31), (32) bringing the ink into a general channel (33) provided with a valve (34) that allows or prevents circulation of the ink towards a single recovery outlet (350) linked to a common ink circuit.

3. A printhead in accordance with claim 2, characterised in that apertures (36), (37) are provided at tangents to the ink circulation to house the electrodes (360), (370), the apertures co-operating with the outlet connector (350) to measure the electrical impedance of the ink and air mixture between the connector (350) and these two electrodes (360), (370).

4. A printhead in accordance with claim 3, characterised in that a metal plate (400), fixed to the recovery module (30), serves as an electrostatic screen thus preventing electrostatic charges from building up to the right-hand side of the passing drops.

5. A printhead in accordance with one of claims 1 to 4, characterised in that the housing (1) has a support surface (50) designed to receive a support (52) with a first surface (53) whose profile matches the abutment surface (50) and a second surface (54) whose profile is substantially circular, designed to receive a part known as an "ADP cover" (70).

6. A printhead in accordance with claim 5, characterised in that this support (52) has profiles (69) on which the electronic command card ADP (74) is fixed and is retained in position inside the cover (70).

7. A printhead in accordance with claim 6, characterised in that the ADP cover (70), of a circular shape, may be fixed onto the main body of the printer so that the whole of the printhead may be oriented.

8. A printhead in accordance with claim 6, characterised in that the ADP cover (70) receives an umbilical (72) having a first nozzle (76) fitted with a collar (77) designed to abut on the inside of this cover (70) and a second nozzle (79) designed to receive a second cover (82) known as "umbilical" fixed to the printer.

9. A method for using a printhead in accordance with one of claims 1 to 8, characterised in that to obtain bar codes, the sequencing order of the drops and the charging tension of these drops in the line is of an increasing order.

10. A method in accordance with claim 9, characterised in that the sequencing of the printed lines by the adjacent buses is performed in a cascaded manner so that the printed lines are in the extension one of another.

11. A method in accordance with one of claims 9 and 10, characterised in that the head may be oriented around an axis (OZ) perpendicular to the plane of the support to be printed (x, o, y) so as to compensate for the incline (α) of the line on the axis (oy).

## Patentansprüche

1. Druckkopf für einen kontinuierlichen Flüssigkeitsstrahl, der geladene und abgelenkte Tintentropfen ausstößt, die dazu bestimmt sind, auf einem Träger ein kontinuierliches Raster zu bilden, aufweisend: in einem einzigen Gehäuse (1) wenigstens zwei Modulationskörper (A und B) mit durch einen gemeinsamen Tintenkreis versorgten Ausstoßdüsen, einen Wiedergewinnungsmodul (30) für die nicht verwendeten Tropfen, der allen Strahlen gemeinsam ist und einen einzigen Wiedergewinnungsausgang (350) aufweist, Mittel zur Kontrolle der von jeder der Düsen ausgebrachten Tropfenstrahlen in der Weise, daß jedes durch die nebeneinanderliegenden Düsen auf dem Träger gedrucktes Raster kontinuierlich ist, dadurch gekennzeichnet, daß das Gehäuse (1) einen Sockel (100) aufweist, der an einer Seite durch einen abnehmbaren Boden (2) verschlossen ist, der ein Abteil zum Unterbringen der Tintenzufuhrleitungen für den gemeinsamen Tintenkreis sowie einer einzigen Wiedergewinnungsleitung, die mit dem Wiedergewinnungsmodul (30) verbunden ist, und elektrische Steuerschaltungen für die Kontrollmittel abgrenzt, und daß der Sockel (100) an der anderen Seite in fester Verbindung Träger (6ₐ, 6_{b}) für die Regulierungsmittel (A und B) hält, die jeweils ein Düsenträgerrohr (200) aufweisen, dessen Drehung durch einen Flansch (205) und eine Mutter (206) sichergestellt ist, und daß er Langlöcher (11) aufweist, die mit mit den Trägern fest verbundenen Exzentern zusammenwirken, um die Verschwenkung jedes Tintenstrahls zu dem Wiedergewinnungsmodul (30) sicherzustellen, sowie weitere Langlöcher (12), die mit weiteren mit den Trägern fest verbundenen Exzentern zusammenwirken, um die korrekte Zentrierung jedes Tintenstrahls in seiner jeweiligen, an dem Sockel (100) positionierten Ladeelektrode sicherzustellen, wobei die Ladeelektroden zum Aufbringen einer elektrischen Ladung auf die Tintenstrahlen verwendet werden.

2. Druckkopf nach Anspruch 1, dadurch gekennzeichnet, daß der Wiedergewinnungsmodul (30) für jeden Strahl ein Aufnahmerohr (31), (32) aufweist, das die Tinte einer allgemeinen Leitung (33) zuführt, die mit einer Hülse (34) versehen ist, die die Zirkulation der Tinte zu einem einzigen, mit dem gemeinsamen Tintenkreis verbundenen Wiedergewinnungsausgang (350) zuläßt oder untersagt.

3. Druckkopf nach Anspruch 2, dadurch gekennzeichnet, daß Löcher (36), (37) an den Tintenkreislauf angrenzend vorgesehen sind, um als Aufnahme für Elektroden (360), (370) zu dienen, wobei die Löcher mit dem Ausgangsanschluß (350) zusammenwirken, um die elektrische Impedanz der Mischung aus Tinte und Luft zu messen, die sich zwischen dem Anschluß (350) und diesen beiden Elektroden (360), (370) befindet.

4. Druckkopf nach Anspruch 3, dadurch gekennzeichnet, daß eine mit dem Wiedergewinnungsmodul (30) fest verbundene Metallplatte (400) die Funktion eines elektrostatischen Schirms sicherstellt, womit verhindert wird, daß sich die elektrostatischen Ladungen auf der Höhe des Durchgangs der Tropfen ansammeln.

5. Druckkopf nach einem der Ansprüche 1 bis 4, dadurch gekennzeichnet, daß das Gehäuse (1) eine Anlagefläche (50) aufweist, die zur Aufnahme eines Trägers (52) bestimmt ist, der eine erste Fläche (53) aufweist, deren Profil an dasjenige der Anlagefläche (50) angepaßt ist, sowie eine zweite Fläche (54), deren Profil im wesentlichen kreisförmig ist und die zur Aufnahme eines Teils bestimmt ist, das "ADP-Haube" (70) heißt.

6. Druckkopf nach Anspruch 5, dadurch gekennzeichnet, daß dieser Träger (52) Profile (69) aufweist, an denen die elektronische ADP-Steuerkarte (74) im Inneren der Haube (70) an ihrem Platz gehalten wird.

7. Druckkopf nach Anspruch 6, dadurch gekennzeichnet, daß diese ADP-Haube (70) mit kreisförmiger Gestalt am Hauptkörper des Druckers so befestigt werden kann, daß die Gesamtheit des Druckkopfs orientierbar ist.

8. Druckkopf nach Anspruch 6, dadurch gekennzeichnet, daß die ADP-Haube (70) einen Nabel (72) mit einem ersten Ansatz (76) aufweist, der mit einem Bund (77) versehen ist, der im Inneren dieser Haube (70) in Anlage gelangen soll, sowie einem zweiten Ansatz (79), der zur Aufnahme einer zweiten, sogenannten "Nabel"-Haube (82) bestimmt ist, die mit dem Drucker fest verbunden ist.

9. Verfahren zur Verwendung eines Druckkopfs nach einem der Ansprüche 1 bis 8, dadurch gekennzeichnet, daß die Ablaufreihenfolge der Tropfen und ihre Ladespannung in dem Raster zum Erhalten von Strichcodes ansteigend sind.

10. Verfahren nach Anspruch 9, dadurch gekennzeichnet, daß der Ablauf der von den nebeneinanderliegeden Düsen gedruckten Raster kaskadenförmig realisiert ist, damit sich die gedruckten Raster in gegenseitiger Verlängerung befinden.

11. Verfahren nach einem der Ansprüche 9 und 10, dadurch gekennzeichnet, daß der Kopf um eine Achse (OZ) senkrecht zu der Ebene (x, o, y) des Druckträgers so orientierbar ist, daß die Neigung (α) des Rasters zur Achse (oy) ausgeglichen ist.
